# EUROPÄISCHE PATENTSCHRIFT

(11) **EP 0 041 633 B1**
(45) Veröffentlichungstag und Bekanntmachung des Hinweises auf die Patenterteilung: **05.09.1984**
(21) Anmeldenummer: 81103865.2
(22) Anmeldetag: 20.05.1981
(51) Int. Cl.: B21J 13/14, B21D 45/04

(54) **Umformpresse zur Herstellung von Pressteilen**
Metal-forming press for the production of pressed pieces
Presse de déformation pour la fabrication de pièces estampées

(30) Priorität: 11.06.1980 DE 3021790
(43) Veröffentlichungstag der Anmeldung: 16.12.1981
(73) Patentinhaber: L. SCHULER GmbH, D-73012 Göppingen (DE)
(72) Erfinder: Flamme, Walter, D-5144 Wegberg-Beeckerheide (DE)

## Beschreibung

Die Erfindung betrifft eine Umformpresse zur Herstellung von Pressteilen mit zumindest einer Auswerfereinrichtung zum Auswerfen der Pressteile aus einer Matrize, wobei die Auswerfereinrichtung als Hauptbestandteile einen in die Matrize einfahrbaren Auswerferbolzen und ein Betätigungsgestänge aufweist, das einen den Auswerferbolzen beaufschlagenden Betätigungshebel, einen mit dem Umformpressenantrieb in Verbindung stehenden Antriebshebel und eine beide Hebel verbindende Koppelstange aufweist, wobei der Antriebshebel teilweise den Verlauf eines Kreisbogens hat und die Koppelstange über ein Schiebestück im Bereich des Kreisbogens angelenkt ist sowie Betätigungshebel und Antriebshebel in der Weise angeordnet sind, daß bei maximalem Auswerferhub der Mittelpunkt des Kreisbogens im Anlenkpunkt der Koppelstange am Betätigungshebel liegt.

Auswerfereinrichtungen in Umformpressen dienen dazu, die Eindringtiefe des Pressteils während der Verpressung in der Matrize nach hinten zu begrenzen und das Pressteil nach der Verpressung aus ihr herauszustoßen. Hierzu ist ein hin- und herbewegbarer Auswerferbolzen vorgesehen, dessen Bewegung über ein Betätigungsgestänge gesteuert wird.

Nach einer bekannten Ausführungsform besteht dieses Betätigungsgestänge im wesentlichen aus einem als Winkelhebel ausgebildeten Betätigungshebel für den Auswerferbolzen, einer an dem Betätigungshebel angelenkten Koppelstange und einem mit der Koppelstange verbundenen Antriebshebel. Dieser Antriebshebel läuft auf einer vom Pressenantrieb angetriebenen Kurvenscheibe und wird auf diese Weise hin- und hergeschwenkt. Diese Schwenkbewegung wird mittels der Koppelstange auf den Betätigungshebei übertragen, der den Auswerferbolzen im Takt der Umformpresse entsprechend hin- und herschiebt.

Um die Eindringtiefe in der Matrize für verschiedene Pressteile zu verändern, muß der Hub des Auswerferbolzens einstellbar sein, und zwar derart, daß die Stellung des maximalen Auswerferhubes dieselbe bleibt und sich nur der maximale Rückhub ändert. Hierfür ist die Verbindung zwischen Koppelstange und Antriebshebel verschiebbar gestaltet, so daß die Hebelverhältnisse variiert werden können.

Die Verschiebung geschieht dabei über ein Schiebestück längs eines kreisbogenförmig gestalteten Teilabschnittes des Antriebshebels. Antriebshebel und Betätigungshebel sind so zueinander angeordnet, daß der Mittelpunkt des Kreisbogens in der Stellung des maximalen Auswerferhubes genau in der Anlenkung der Koppelstange am Betätigungshebel liegt. Auf diese Weise kann des Schiebestück bewegt und damit die Hebelverhältnisse zwischen Koppelstange und Antriebshebel geändert werden, ohne daß dabei die maximale Auswerferhubstellung berührt wird. Es ändert sich nur die Länge des Rückhubes.

Die vorstehend beschriebene Verstellung des Auswerferhubes geschah bisher ausschließlich von Hand. Dies war außerordentlich umständlich und erforderte trotz des Einsatzes von zwei Personen viel Zeit.

Eine Ausführungsform einer Umformpresse, bei der der Auswerfer der Auswerfereinrichtung von Hand mittels eines Handrades verstellt werden kann, ist auch aus der CH-A-532436 bekannt. Daraus ist überdies ein motorischer Verstellantrieb bekannt, durch den ein an den Hüben des Stößels über Zugstangen teilnehmendes Querhaupt in seiner Lage gegenüber dem Stößel verstellt werden kann. Diese Verstellung beeinflußt damit nur mittelbar die Aufwerfereinrichtung.

Der Erfindung liegt die Aufgabe zugrunde, den Zeit- und Personalaufwand für die Verstellung des Auswerferhubes bei Umformpressen der eingangs genannten Art zu verringern.

Diese Aufgabe wird durch eine Umformpresse gelöst, die erfindungsgemäß durch einen motorisch verstellbaren Anschlagbolzen für den Betätigungshebel, durch einen am Antriebshebel angeordneten Verstellmotor zur Verschiebung des Schiebestücke auf dem Kreisbogen und durch eine motorisch angetriebene Feststelleinrichtung für das Schiebestück gekennzeichnet ist. Durch diese Ausbildung läßt sich die Verstellung des Auswerferhubes ohne Montagearbeiten schnell und exakt beispielsweise von einem Steuerpult durchführen. Der vermehrte technische Aufwand wird dabei durch die Einsparungen von Personalkostenanteilen und durch die höhere Betriebsbereitschaft der so ausgestatteten Umformpresse mehr als kompensiert.

Die Verstellung des Auswerferhubes geht dabei so vor sich, daß zunächst das Betätigungsgestänge in die maximale Auswerferhubstellung gebracht wird. Dann wird die Feststelleinrichtung für das Schiebestück gelöst und das Schiebestück mittels des Verstellmotors in die Stellung bewegt, die einen maximalen Rückhub für den Auswerferbolzen ergibt. Anschließend wird die Feststelleinrichtung wieder fixiert.

Gleichzeitig wird der Anschlagbolzen, der den maximalen Rückhub begrenzt und gegen den sich der Auswerferbolzen bei der Verpressung abstützen kann, motorisch in die gewünschte Stellung gebracht. Dann wird das Betätigungsgestänge soweit bewegt, bis es am Anschlagbolzen anliegt. Sofern dieser sich nicht in der maximalen Rückhubstellung befindet, bleibt der Antriebshebel von seinem Antrieb, beispielsweise einer Nockenscheibe, noch abgehoben. Um ihn dort wieder zur Anlage zu bringen, wird mittels des Verstellmotors das Schiebestück nach erneutem Lösen der Feststelleinrichtung solange verschoben, bis der Antriebshebel an dem Antrieb zur Anlage kommt. Nach Fixierung des Schiebestückes ist dann das Betätigungsgestänge auf den neuen Auswerferhub eingestellt.

In Ausbildung der Erfindung ist vorgesehen, daß am Betätigungsgestänge eine Hubeinrichtung zur Verschiebung des Auswerferbolzens in die Stellung maximalen Auswerferhubes angreift. Diese Hubeinrichtung übernimmt das Abheben des Antriebshebels vom Antrieb bis in die maximale Auswerferstellung. Eine Betätigung des Umformpressenantriebes ist dann nicht mehr erforderlich. Zweckmäßigerweise ist die Hubeinrichtung am Antriebshebel angelenkt. Sie kann beispielsweise als Pneumatikdruckzylinder ausgebildet sein.

Die Erfindung sieht ferner vor, daß der Verstellmotor als einerends am Antriebshebel und andernends am Schiebestück angelenkter Druckzylinder ausgebildet ist und so für eine Verschiebung des Schiebestückes sorgen kann. Der Verstellmotor kann dabei als Hydraulikdruckzylinder ausgebildet sein.

Gemäß einem weiteren Merkmal der Erfindung ist vorgesehen, daß die Feststelleinrichtung einen Klemmkeil zur Verklemmung des Schiebestückes am Antriebshebel aufweist. Hierdurch gestaltet sich die Fixierung des Schiebestückes besonders einfach. Der Klemmkeil kann dabei mittels zumindest eines Hydraulikzylinders lös- oder fixierbar sein. Zweckmäßigerweise werden hierfür jedoch zwei Hydraulikzylinder vorgesehen.

Schließlich ist gemäß der Erfindung ein Näherungsschalter vorgesehen, der den Verstellmotor bei Anlage des Antriebshebels am Antrieb abstellt, wobei der Antrieb zweckmäßigerweise über eine Nockenscheibe erfolgt. Auf diese Weise ist gesichert, daß nach erfolgter Verstellung eine Anlage an der Nockenscheibe gegeben ist.

In der Zeichnung ist die Erfindung anhand eines Ausführungsbeispiels näher veranschaulicht. Es zeigen :
Figur 1 eine Auswerfereinrichtung für eine Umformpresse in maximaler Auswerferstellung und
Figur 2 die Auswerfereinrichtung gemäß Figur 1 in Rückhubstellung.

Die Figuren 1 und 2 stellen eine Schnittdarstellung durch den Maschinenrahmen 1 einer Umformpresse dar. In diesem Maschinenrahmen 1 ist eine Matrize 2 eingesetzt, die aus einer Matrizenhülse 3 und einem Kernteil 4 besteht. In dem Kernteil 4 ist eine durchgehende Bohrung 5 vorgesehen, die die Formgebung des Preßteiles bestimmt und in der das vordere Ende eines Auswerterbolzens 6 geführt ist. Dieser Auswerferbolzen 6 ist mit seinem hinteren Teil teleskopartig geführt und liegt mit seiner Rückseite an einem als Kniehebel ausgebildeten Betätigungshebel 7 an.

Der Betätigungshebel 7 weist eine Überlastsicherung 8 auf, an der der Auswerferbolzen 6 direkt anliegt und der einerends durch einen Haltebolzen 9 und anderenends durch eine Reißschraube 10 fixiert ist, die ab einer gewissen kritischen Belastung bricht und damit den gesamten Antrieb für den Auswerferbolzen 6 gegen Überlastung schützt.

Der Betätigungshebel 7 ist über eine Koppelstange 11 gelenkig mit einem Antriebshebel 12 verbunden. Dieser Antriebshebel 12 hat einen kreisbogenförmigen Teilabschnitt 13, auf dem die als Schiebestück 14 ausgebildete Anlenkung der Koppelstange 11 verschoben werden kann.

Das Schiebestück 14 umfaßt dabei den Antriebshebel 12 und weist eine Feststelleinrichtung 15 auf, die aus einem senkrecht zum Antriebshebel 12 bewegbaren Klemmstück 16, einem Klemmkeil 17 mit zu dessen beiden Seiten angeordneten Druckzylindern 18, 19 besteht. Je nach Druckbeaufschlagung des einen oder anderen Druckzylinders 18, 19 kann die Feststelleinrichtung 14 durch Verschiebung des Klemmkeils 17 gelöst oder fixiert werden.

Die Verschiebung des Schiebestücks 14 geschieht mittels eines zweistufigen Druckzylinders 20, der einerends am Schiebestück 14 und andernends an einem Hebelarm 21 des Antriebshebels 12 angelenkt ist.

Der Antriebshebel 12 weist an seinem gerade auslaufenden Ende eine Rolle 22 auf, die auf einer Nockenscheibe 23 abläuft, die wiederum mit dem Pressenantrieb verbunden ist. Im Bereich der Rolle 22 greift auch ein Pneumatikzylinder 24 am Antriebshebel 12 an, der mit seinem anderen Ende am Maschinenrahmen 1 angelenkt ist. Mit diesem Pneumatikzylinder 24 läßt sich der Antriebshebel 12 von der Nockenscheibe 23 abheben, bis der Auswerferbolzen 6 die maximale Auswerferhubstellung erreicht hat.

An der Rückseite des Betätigungshebels 7 ist ein koaxial zum Auswerferbolzen 6 angeordneter Anschlagbolzen 25 vorgesehen, der in axialer Richtung verstellbar ist. Hierzu ist ein Spindelantrieb 26 vorgesehen, wie er aus der DE-B2-27 40 616 im einzelnen bekannt ist, so daß auf seine nähere Beschreibung hier verzichtet wird.

Die Verstellung des Auswerferhubes geht mit dieser Anordnung wie folgt vor sich. Zunächst wird der Pneumatikzylinder 24 in der Weise beaufschlagt, daß die Rolle 22 des Antriebshebels 12 vom Grundkreis der Nockenscheibe 23 abhebt. Hierdurch wird der Auswerferbolzen 6 in die Bohrung 5 der Matrize 2 hineingeschoben, und zwar soweit, bis er seine maximale Auswerferhubstellung erreicht. Diese Stellung ist in Figur 1 dargestellt.

Der Antriebshebel 12 nimmt dann eine Stellung ein, in der die Koppelstange 11 senkrecht zu dem kreisbogenförmigen Teilabschnitt 13 steht, d. h. der Anlenkpunkt der Koppelstange 11 am Betätigungshebel 7 bildet den Mittelpunkt für den Kreisbogen des Teilabschnittes 13.

Aufgrund dieser Gegebenheit kann nun das Schiebestück 14 auf dem Teilabschnitt 13 verschoben werden, ohne daß sich an der Stellung des Auswerferbolzens 6 etwas ändert. Dies geschieht mittels des Druckzylinders 20 nach Lösen des Klemmkeils 17, wobei das Schiebestück 14 zunächst in die äußerste Stellung am freien Ende des Teilabschnittes 13 verschoben wird. Es ist dies die Stellung, in der aufgrund der dann gegebenen Hebelverhältnisse der Rückhub des Auswerferbolzens 6 am größten ist.

Währenddessen kann der Anschlagbolzen 25, der den Rückhub begrenzt, mittels des Spindelantriebs 26 in die gewünschte Stellung gebracht werden. Dann wird der Pneumatikzylinder 24 wieder in umgekehrter Richtung beaufschlagt, so daß der Antriebshebel 12 mit seiner Rolle 22 wieder in Richtung der Nockenscheibe 23 schwenkt. Hierdurch schwenkt auch der Antriebshebel 7 zurück, und zwar bis er mit seiner Rückseite am Anschlagbolzen 25 anliegt. Mit zurück geht dann auch der Auswerferbolzen 6.

Sofern sich der Anschlagbolzen 25 nicht in seiner ganz zurückgezogenen Stellung befindet, kommt die Rolle 22 am Antriebshebel 12 nicht zur Anlage an der Nockenscheibe 23, da sich ja das Schiebestück 14 in seiner äußersten Stellung befindet. Es wird dann die Feststelleinrichtung 15 gelöst und das Schiebestück 14 mittels des Druckzylinders 20 in Richtung auf den Lagerpunkt des Antriebshebels 12 verschoben, wobei der Antriebshebel 12 mit der Rolle 22 aufgrund der sich dann ändernden Hebelverhältnisse in Richtung auf die Nockenscheibe 23 schwenkt, während der Betätigungshebel 7 in seiner Anlagestellung am Anschlagbolzen 25 verharrt.

Das Bewegen des Schiebestückes 14 geht solange vor sich, bis die Rolle 22 des Antriebshebels 12 auf der Nockenscheibe 23 aufliegt. Diese Stellung ist in Figur 2 dargestellt. Mittels eines Näherungsschalters 27 wird die Druckbeaufschlagung des Druckzylinders 20 unterbrochen, wenn die Rolle 22 an der Nockenscheibe 23 zur Anlage gekommen ist. Dann wird der Klemmkeil 17 der Feststelleinrichtung 15 in Klemmrichtung geschoben, so daß das Schiebestück 14 auf dem Teilabschnitt 13 fixiert ist. Das Betätigungsgestänge des Auswerferbolzens 6 ist dann auf den neuen Auswerferhub eingestellt.

## Patentansprüche

1. Umformpresse zur Herstellung von Pressteilen mit zumindest einer Auswerfereinrichtung zum Auswerfen der Pressteile aus einer Matrize (2), wobei die Auswerfereinrichtung als Hauptbestandteile einen in die Matrize (2) einfahrbaren Auswerferbolzen (6) und ein Betätigungsgestänge aufweist, das einen den Auswerferbolzen (6) beaufschlagenden Betätigungshebel (7), einen mit dem Umformpressenantrieb in Verbindung stehenden Antriebshebel (12) und eine beide Hebel (7, 12) verbindende Koppelstange (11) aufweist, wobei der Antriebshebel (12) teilweise den Verlauf eines Kreisbogens (13) hat und die Koppelstange (11) über ein Schiebestück (14) im Bereich des Kreisbogens (13) angelenkt ist sowie Betätigungshebel (7) und Antriebshebel (12) in der Weise angeordnet sind, daß bei maximalem Auswerferhub der Mittelpunkt des Kreisbogens (13) im Anlenkpunkt der Koppelstange (11) am Betätigungshebel (7) liegt, gekennzeichnet durch einen motorisch verstellbaren Anschlagbolzen (25) für den Betätigungshebel (7), durch einen am Antriebshebel (12) angeordneten Verstellmotor (20) zur Verschiebung des Schiebestückes (14) auf dem Kreisbogen (13) und durch eine motorisch angetriebene Feststelleinrichtung (15) für das Schiebestück (14).

2. Umformpresse nach Anspruch 1, dadurch gekennzeichnet, daß am Betätigungsgestänge (7, 11, 12) eine Hubeinrichtung (24) zur Verschiebung des Auswerferbolzens (6) in die Stellung maximalen Auswerferhubes angreift.

3. Umformpresse nach Anspruch 2, dadurch gekennzeichnet, daß die Hubeinrichtung (24) am Antriebshebel (12) angelenkt ist.

4. Umformpresse nach Anspruch 3, dadurch gekennzeichnet, daß die Hubeinrichtung als Pneumatikdruckzylinder (24) ausgebildet ist.

5. Umformpresse nach einem der Ansprüche 1 bis 4, dadurch gekennzeichnet, daß der Verstellmotor als einerends am Antriebshebel (12) und anderenends am Schiebestück (14) angelenkter Druckzylinder (20) ausgebildet ist.

6. Umformpresse nach Anspruch 5, dadurch gekennzeichnet, daß der Verstellmotor als Hydraulikdruckzylinder (20) ausgebildet ist.

7. Umformpresse nach einem der Ansprüche 1 bis 6, dadurch gekennzeichnet, daß die Feststelleinrichtung (15) einen Klemmkeil (17) zur Verklemmung des Schiebestückes (14) am Antriebshebel (12) aufweist.

8. Umformpresse nach Anspruch 7, dadurch gekennzeichnet, daß der Klemmkeil (17) mittels zumindest eines Hydraulikdruckzylinders (18, 19) lös- oder fixierbar ist.

9. Umformpresse nach Anspruch 8, dadurch gekennzeichnet, daß der Klemmkeil (17) über zwei Hydraulikzylinder (18, 19) lös- oder fixierbar ist.

10. Umformpresse nach einem der Ansprüche 1 bis 9, gekennzeichnet durch einen Näherungsschalter (27) der den Verstellmotor (20) bei Anlage des Antriebshebels (12) am Antrieb (23) abstellt.

11. Umformpresse nach Anspruch 10, dadurch gekennzeichnet, daß der Antrieb über eine Nockenscheibe (23) erfolgt.

## Claims

1. Metal-forming press for the production of pressed parts, this press possessing at least one ejector arrangement for ejecting the pressed parts from a female die (2), the principal components of this ejector arrangement being an ejector pin (6) which can be moved into the female die (2) and an actuating link-system which comprises an actuating lever (7) for applying a force to the ejector pin (6), a driving lever (12), connected to the drive mechanism of the metal-forming press, and a connecting rod (11), connecting the two levers (7, 12), the driving lever (12) having, in part, the shape of an arc (13) of a circle, and the coupling rod (11) being pivotably attached, in the region of the arc (13) of a circle, via a sliding piece (14), while the actuating lever (7) and the driving lever (12) are arranged in a manner such that when the ejector is at its full stroke, the centre of the arc (13) of a circle coincides with the point at which the coupling rod (11) is pivotably attached to the actuating lever (7), characterised by a stop- pin (25) which can be adjusted by means of a motor and acts as a stop for the actuating lever (7), by an adjusting motor (20) which is installed on the driving lever (12) for the purpose of shifting the sliding piece (14) on the arc (13) of a circle, and by a power-driven locking device (15) for the sliding piece (14).

2. Metal-forming press according to Claim 1, characterised in that a jack device (24) acts on the actuating link-system (7, 11, 12), in order to thrust the ejector pin (6) into the position corresponding to the full stroke of the ejector.

3. Metal-forming press according to Claim 2, characterised in that the jack device (24) is pivotaby attached to the driving lever (12).

4. Metal-forming press according to Claim 3, characterised in that the jack device is designed as a pneumatic pressure cylinder (24).

5. Metal-forming press according to Claims 1 to 4, characterised in that the adjusting motor is designed as a pressure cylinder (20) which, at one of its ends, is pivotably attached to the driving lever (12) and, at its other end, is pivotably attached to the sliding piece (14).

6. Metal-forming press according to Claim 5, characterised in that the adjusting motor is designed as a hydraulic pressure cylinder (20).

7. Metal-forming press according to one of Claims 1 to 6, characterised in that the locking device (15) posseses a clamping-wedge (17) for the purpose of jamming the sliding piece (14) against the driving lever (12).

8. Metal-forming press according to Claim 7, characterised in that the clamping-wedge (17) can be released, or fixed, by means of at least one hydraulic pressure-cylinder (18, 19).

9. Metal-forming press according to Claim 8, characterised in that the clamping wedge (17) can be released, or fixed, by means of two hydraulic cylinders (18, 19).

10. Metal-forming press according to one of Claims 1 to 9, characterised by a proximity switch (27) which shuts down the adjusting motor (20) when the driving lever (12) bears against the drive mechanism (23).

11. Metal-forming press according to Claim 10, characterised in that a cam plate (23) is employed for transmitting the drive.

## Revendications

1. Presse à former, sans enlèvement de copeaux, par exemple estamper, emboutir... (ci-après simplement dénommée presse à former), pour la fabrication de pièces estampées, embouties..., comportant au moins un dispositif éjecteur pour éjecter d'une matrice (2) les pièces obtenues à la presse, étant précisé que le dispositif éjecteur présente comme composants principaux un éjecteur (6) qui peut pénétrer dans la matrice (2) et une tringlerie de manoeuvre qui comprend un levier de manoeuvre (7) qui agit sur l'éjecteur (6), un levier d'entraînement (12), en liaison avec le mécanisme d'entraînement de la presse à former, et une bielle (11) reliant les deux leviers (7, 12), étant précisé que le levier d'entraînement (12) a partiellement l'allure d'un arc de cercle (13) et que la bielle (11) est articulée, par l'intermédiaire d'un coulisseau (14), dans la zone de l'arc de cercle (13), étant également précisé que le levier de manoeuvre (7) et le levier d'entraînement (12) sont disposés de façon que, lorsque l'éjecteur est réglé à sa course maxima, le centre de l'arc de cercle (13) se trouve au point d'articulation de la bielle (11) sur le levier de manoeuvre (7), caractérisée par une butée (25), à réglage motorisé, pour le levier de manoeuvre (7), par un moteur de réglage (20), disposé sur le levier d'entraînement (12), pour faire coulisser le coulisseau (14) sur l'arc de cercle (13) et par un dispositif de blocage (15) motorisé pour le coulisseau (14).

2. Presse à former selon la revendication 1, caractérisée en ce qu'un dispositif de levage (24) attaque la tringlerie de manoeuvre (7, 11, 12) pour faire coulisser l'éjecteur (6) dans sa position de course d'éjection maxima.

3. Presse à former selon la revendication 2, caractérisé en ce que le dispositif de levage (24) est articulé au levier d'entraînement (12).

4. Presse à former selon la revendication 3, caractérisée en ce que le dispositif de levage est conçu comme vérin pneumatique (24).

5. Presse à former selon l'une des revendications 1 à 4, caractérisée en ce que le moteur de réglage est conçu comme vérin (20) articulé à une extrémité au levier d'entraînement (12) et à l'autre extrémité au coulisseau (14).

6. Presse à former selon la revendication 5, caractérisée en ce que le moteur de réglage est conçu comme vérin hydraulique (20).

7. Presse à former selon l'une des revendications 1 à 6, caractérisée en ce que le dispositif de blocage (15) comporte un coin de bridage (17) pour brider le coulisseau (14) sur le levier d'entraînement (12).

8. Presse à former selon la revendication 7, caractérisée en ce que le coin de bridage (17) peut être débloqué ou bloqué au moyen d'au moins un vérin hydraulique (18, 19).

9. Presse à former selon la revendication 8, caractérisée en ce que le coin de bridage (17) peut être débloqué ou bloqué au moyen de deux vérins hydrauliques (18, 19)

10. Presse à former selon l'une des revendications 1 à 9, caractérisée par un contacteur de proximité (27) qui stoppe le moteur de réglage (20) lorsque le levier d'entraînement (12) vient buter contre l'entraînement (23).

11. Presse à former selon la revendication 10, caractérisée en ce que l'entraînement se fait par l'intermédiaire d'une came (23).
